# EUROPÄISCHE PATENTSCHRIFT

(11) **EP 1 652 453 B1**
(45) Veröffentlichungstag und Bekanntmachung des Hinweises auf die Patenterteilung: **10.09.2008**
(21) Anmeldenummer: 05021556.5
(22) Anmeldetag: 01.10.2005
(51) Int. Cl.: A47C 7/38

(54) **Stuhl mit Rückenlehne**
Chair with backrest
Chaise avec dossier

(30) Priorität: 18.10.2004 DE 102004050851
(43) Veröffentlichungstag der Anmeldung: 03.05.2006
(73) Patentinhaber: Sedus Stoll AG, 79761 Waldshut (DE)
(72) Erfinder: Maier, Klaus, 79875 Dachsberg (DE); Maier, Peter, 79737 Herrischried (DE); Buntru, Kurt, 79780 Stühlingen (DE)
(74) Vertreter: Lauer, Joachim

(56) Entgegenhaltungen:
- GB-A- 2 240 920
- JP-A- 59 008 911
- US-A- 162 784
- US-A- 325 006
- US-A- 453 926
- US-A- 2 623 575
- US-A1- 2003 137 176
- PATENT ABSTRACTS OF JAPAN Bd. 2002, Nr. 04, 4. August 2002 (2002-08-04) -& JP 2001 340159 A (ITOKI CREBIO CORP), 11. Dezember 2001 (2001-12-11)
- PATENT ABSTRACTS OF JAPAN Bd. 1999, Nr. 05, 31. Mai 1999 (1999-05-31) -& JP 11 042142 A (I D K DESIGN KENKYUSHO:KK), 16. Februar 1999 (1999-02-16)

## Beschreibung

### TECHNISCHES GEBIET

Die vorliegende Erfindung betrifft einen Stuhl mit Rückenlehne gemäss dem Oberbegriff des Anspruch 1.

### STAND DER TECHNIK

Stühle mit Rückenlehne, welche innerhalb einer Polsterung eine aus einem geschäumten Kunstoffmaterial hergestellte plattenförmige Aussteifung aufweisen sind bekannt und grundsätzlich in einer Vielzahl von Formen ausführbar. Bekannt sind auch Nackenstützen für Stühle mit Rückenlehne.

US 2003/0137176 offenbart eine Kopfstütze für einen Stuhl mit Rückenlehne, welche Kopfstütze im Querprofil etwa u-förmig und auf einen Rand der Rückenlehne aufsteckbar ist. In einem Polsterteil der Kopfstütze ist ein Klemmarm mit einem äusseren und einem inneren Armabschnitt eingebettet, wobei die beiden weitgehend formstabilen Abschnitte über ein federbelastetes Gelenk miteinander verbunden und in eine Öffnungsstellung schwenkbar sind.

JP 2001 340159 A offenbart eine Nackenstütze für einen Stuhl mit Rückenlehne, welche Nackenstütze im Querprofil etwa u-förmig und auf den oberen Rand der Rückenlehne aufsteckbar ist, wobei sie eine, die u-Form bildende, weitgehend formstabile Schale umfasst, welche bezüglich der u-Form aussenseitig mit einer durch gängigen Polsterung versehen ist.

### DARSTELLUNG DER ERFINDUNG

Aufgabe der vorliegenden Erfindung ist es, einen Stuhl der eingangs genannten Art anzugeben, welcher inbesondere einfach und rationell herstellbar und dadurch kostengünstig ist und auf dessen Rückenlehne eine Nackenstütze in einfacher Weise so befestigt werden kann, dass sie gegen unbeabsichtigtes Abziehen gesichert ist, sich dennoch aber mit wenigen Handgriffen auch wieder abnehmen lässt.

Diese Aufgabe wird gelöst durch die im Patentanspruch 1 angegebenen Merkmale. Der Kern der Erfindung besteht demnach darin, dass die plattenförmige Aussteifung mit etwas Abstand vom oberen Rand der Rückenlehne rückseitig mit mindestens einem, die Dicke der Posterung dort überbrückenden ersten Befestigungsdom für einen Einhängeknopf und vorderseitig mit mindestens einem, die Dicke der Polsterung dort ebenfalls überbrückenden zweiten Befestigungsdom für einen Druckknopf bzw. eine entsprechende Druckknopföse angeformt sind

Eine für den erfindungsgemässen Stuhl bevorzugte Nackenstütze umfasst zwei formstabile, im wesentlichen die Schenkel der u-Form bildende, aus dieser heraus in eine Öffnungsstellung schwenkbar miteinander verbundene, weitgehend formstabile Schalen, welche bezüglich der u-Form aussenseitig mit einer durchgängigen Polsterung versehen sind.

Durch die beiden weitgehend formstabilen, gegeneinander schwenkbaren Schalen kann bereits die Polsterung sehr rationell angebracht werden, indem z.B. der äussere Polsterstoff (oder auch das äussere Polsterleder) nach Anbringen einer weichen Polsterauflage auf den Aussenseiten der beiden Schalen von aussen über diese gezogen und gespannt und anschliessend innenseitig (bezüglich der u-Form) an den Schalen befestigt wird. Diese Befestigung lässt sich mit üblichen Mitteln wie z.B. Antackem ebenfalls sehr einfach ausführen, wenn dabei die beiden Schalen in ihre Öffnungsstellung verschwenkt sind. Die beiden Schalen garantieren auch, dass die Polsterung und die Nackenstütze insgesamt "in Form" bleibt, selbst wenn sie über einen längeren Zeitraum intensiv belastet wird.

Die beiden Schalen können mit Vorteil Spritzgussteile aus Kunststoff sein.

Bei einer spitzgusstechnischen Herstellung können die beiden Schalen sogar in einem einzigen Vorgang als ein einstückiges Teil hergestellt werden, wobei die Verbindung zwischen ihnen, die ein Verschwenken gegeneinander erlaubt, in Form mindestens eines Filmscharniers realisiert sein kann.

Zur Befestigung der vorbeschriebenen Nackenstütze auf dem oberen Rand der Rückenlehne des erfindungsgemässen Stuhls kann sie an ihrem einen Schenkel mit mindestens einer schlüssellochförmigen Einhängeöffnung und an ihrem anderen Schenkel mit mindestens einem Druckknopf bzw. einer entsprechenden Druckknopföse einer Druckknopfverbindung versehen sein, wobei bei dieser Ausbildung von der Schwenkbarkeit der beiden Schalen gegeneinander zum Teil auch wieder Gebrauch gemacht wird. Bei dieser Ausbildung wird die Nackenstütze zur Befestigung auf dem oberen Rand der Rückenlehne nämlich zunächst mit ihrer mindestens einen, schlüssellochförmigen Einhängeöffnung an dem mindestens einen, an der Rückseite der Rücklehne geeignet plazierten und von dieser vorstehenden Einhängeknopf eingehängt und danach durch leichtes Hochziehen an dem Einhängeknopf gesichert. Danach wird sie über den oberen Rand der Rückenlehne in ihre u-Form geklappt und schliesslich durch Betätigen der mindestens einen Drucknopfverbindung auf der gegenüberliegenden Vorderseite der Rückenlehne, hier aber leicht wieder lösbar, fixiert.

Die Einhängeverbindung ist auf der Lehnenrückseite angeordnet, damit sie sich nicht ablöst, wenn z.B. der gesamte Stuhl einmal von hinten an der Nackenstütze erfasst und damit bewegt werden sollte.

### KURZE ERLÄUTERUNG DER FIGUREN

Die Erfindung soll nachfolgend anhand von Ausführungsbeispielen im Zusammenhang mit der Zeichnung näher erläutert werden. Es zeigen:
- Fig. 1: in Ansicht von hinten eine Nackenstütze aufgesetzt auf die Rückenlehne eines Stuhls nach der Erfindung mit zwei inneren, durch verdeckte Linien erkennbar gemachten Teilschalen;
- Fig. 2: einen Schnitt D-D durch Fig 1;
- Fig. 3: die Teilschalen in aufgeklappter Stellung;
- Fig. 4: die Teilschalen in zusammengeklappter Stellung; und
- Fig. 5: die Rückenlehne mit der aufgesetzen Nackenstütze in einer Gesamtdarstellung.

### WEGE ZUR AUSFÜHRUNG DER ERFINDUNG

In den Figuren 1, 2 und 5 bezeichnet 1 die mit einer plattenförmige Aussteifung 2 sowie einer Polsterung 3 versehene Rückenlehne eines Stuhls und 4 eine auf deren oberen Rand aufgesetzte, im Querprofil etwa u-förmige Nackenstütze.

Die Nackenstütze 4 umfasst gemäss Fig. 1 und 2 zwei innere, im wesentlichen die Schenkel der u-Form bildende Schalen 5 und 6, welche aussenseitig ebenfalls mit einer Polsterung 7 versehen sind. Die Schale 5 ist auf der Rückseite und die Schale 6 auf der Vorderseite der Rückenlehne 1 angeordnet.

Die beiden Schalen 5, 6 sind als weitgehend formstabile Kunststoffspritzgussteile zusammen sowie einstückig hergestellt und über zwei spitztechnisch dabei gleich mit ausgebildete Filmscharniere 8 schwenkbar miteinander verbunden.

Fig. 3 zeigt die beiden Schalen 5, 6 in aufgeklappter und Fig. 4 in zusammengeklappter Stellung.

Die aus einem Schaumzuschnitt und einem Bezug bestehende Polsterung 7 der Nackenstütze 4 wird durch die beiden Schalen 5, 6 in Form gehalten. Der Bezug ist von aussen nach innen über deren Aussenkanten gezogen und gespannt und innenseitig an ihnen durch Antackern befestigt.

Die Nackenstütze 4 ist auf der Rückenlehne 1 zusätzlich befestigt. An ihrer rückseitigen Schale 5 sind dazu zum einen zwei schlüssellochförmige Einhängeöffnungen 9 ausgebildet, welche in Einhängeknöpfe 10 an der Lehnenrückseite eingehängt und darin durch Verschieben gegen Aushängen gesichert werden können. Zum anderen sind an der vorderseitigen Schale 6 zwei Druckknopfösen 11 vorgesehen, welche mit zwei Druckknöpfen 12 an der Lehnenvorderseite zusammenwirken. Die Druckknöpfe 12 sind auf einer solchen Höhe angeordnet, dass die Druckknopfverbindung 11, 12 nur geschlossen werden kann, wenn sich die rückseitigen Einhängeverbindungen 9, 10 in ihrer gegen Aushängen gesicherten Stellung befinden. Derart befestigt kann die Nackenstütze 4 nach Belieben von der Rückenlehne sehr einfach wieder abgenommen werden. Beim Anbringen wie beim Abnehmen sowie zum Schliessen oder Lösen der Druckknopfverbindung ist ihre Aufklappbarkeit aus der u-Form von zusätzllichem Vorteil.

Wie dies in Fig. 2 erkennbar ist, sind die Einhängeknöpfe 10 in Befestigungsdomen 13 fixiert, welche rückseitig an der plattenförmigen Aussteifung 2 der Rückenlehne 1 angeformt sind und auch die Polsterung 3 der Rückenlehne überbrücken. Die Druckknöpfe 12 sind in entsprechenden, vorderseitig an der plattenförmigen Aussteifung 2 der Rückenlehne 1 angeformten Befestigungsdomen 14 fixiert, welche dort ebenfalls die Polsterung 3 der Rückenlehne 1 überbrücken.

Die plattenförmige Aussteifung 2 der Rückenlehne 1 kann beispielsweise aus einem in einer Form geschäumten Kunstoffmaterial hergestellt sein. Die Befestigungsdome 13, 14 können dabei ohne zusätzlichen Aufwand durch entsprechende Ausbildung der Form mit angeformt werden.

Fig. 5 zeigt noch eine Gesamtdarstellung der Rückenlehne 1 mit aufgesetzter Nackenstütze 4, wie sie sich von vorn optisch darstellt.

### BEZEICHNUNGSLISTE

- 1: Rückenlehne
- 2: plattenförmige Aussteifung der Rückenlehne
- 3: Polsterung der Rückenlehne
- 4: Nackenstütze
- 5: rückseitige Schale der Nackenstütze
- 6: vorderseitige Schale der Nackenstütze
- 7: Polsterung der Nackenstütze
- 8: Filmscharniere
- 9: schlüssellochförmige Einhängeöffnungen
- 10: Einhängeknöpfe
- 11: Druckknopfösen
- 12: Druckknöpfe
- 13: Befestigungsdome für die Einhängeknöpfe 10
- 14: Befestigungsdome für die Druckknöpfe 12

## Patentansprüche

1. Stuhl mit Rückenlehne (1), welche innerhalb einer Polsterung (3) eine aus einem geschäumten Kunststoffmaterial hergestellte plattenförmige Aussteifung (2) aufweist, **dadurch** gekenzeichnet, dass an die plattenförmige Aussteifung (2) mit etwas Abstand vom oberen Rand der Rückenlehne rückseitig mindestens ein, die Dicke der Polsterung (3) dort überbrückender erster Befestigungsdom (13) für einen Einhängeknopf (10) und vorderseitig mindestens ein, die Dicke der Polsterung (3) dort ebenfalls überbrückender zweiter Befestigungsdom (14) für einen Druckknopf (12) bzw. eine entsprechende Druckknopföse angeformt sind.

2. Stuhl nach Anspruch 1, **dadurch gekennzeichnet, dass** er mit einer auf den auf den oberen Rand der Rückenlehne (1) aufgesteckten, im Querprofil etwa u-förmigen Nackenstütze (4) versehen ist, wobei die Nackenstütze (4) zwei formstabile, im wesentlichen die Schenkel der u-Form bildende, aus dieser heraus in eine Öffnungsstellung schwenkbar miteinander verbundene, weitgehend formstabile Schalen (5, 6) umfasst, welche bezüglich der u-Form aussenseitig mit einer durchgängigen Polsterung (7) versehen sind.

3. Stuhl nach Anspruch 2, **dadurch gekennzeichnet, dass** die Polsterung (7) um die Aussenkanten der beiden Schalen (5, 6) herumgezogen und bezüglich der u-Form innenseitig an diesen befestigt ist.

4. Stuhl nach Anspruch 2 oder 3, **dadurch gekennzeichnet, dass** die beiden Schalen (5, 6) Spritzgussteile aus Kunststoff sind.

5. Stuhl nach Anspruch 4, **dadurch gekennzeichnet, dass** die beiden Schalen (5, 6) ein einstückiges Teil bilden und über mindestens ein Filmscharnier (8) miteinander verbunden sind.

6. Stuhl nach einem der Ansprüche 2 - 5, **dadurch gekennzeichnet, dass** die Nackenstütze (4) an ihrem als rückseitig vorgesehenen Schenkel (5) , mindestens eine schlüssellochförmige Einhängeöffnung (9) und an ihrem anderen Schenkel (6) mindestens einen Druckknopf bzw. eine entsprechende Druckknopföse (11) einer Druckknopfverbindung (11, 12) aufweist.

## Claims

1. A chair with a backrest (1), comprising within a cushioning (3) a plate-shaped reinforcement (2) fabricated out of a foamed plastic material,
**characterized in that**
at said plate-shaped reinforcement (2) at a small distance from the upper edge of said backrest on the rear side, are formed at least one first fixing dome (13) for a hooking button (10), bridging the thickness of the cushioning (3) there and on the front side at least a second fixing dome (14) for a press button (12), respectively, a corresponding press button eye also bridging the thickness there of said cushioning (3).

2. The chair according to claim 1,
**characterized in that**
said chair is provided with a neck support (4) approximately U-shaped in cross-section, attached to the upper edge of said back rest (1), wherein said neck support (4) comprises two inherently stable shells (5, 6), substantially forming the legs of the U-shape, projecting outwards from the latter in a open position, pivotally connected with one another, largely inherently stable, which relation to the U-shape are provided on the outer side with a continuous cushioning (7).

3. The chair according to claim 2,
**characterized in that**
said cushioning (7) is pulled around the outer edges of said two shells (5, 6) and relative to the U-shape is attached to the latter on the inside.

4. The chair according to claims 2 or 3,
**characterized in that**
said two shells (5, 6) are injection-molded parts out of plastic.

5. The chair according to claim 4,
**characterized in that**,
said two shells (5, 6) form an integral part and are connected together via at least one film hinge (8).

6. The chair according to one of the claims 2 to 5,
**characterized in that**
said neck support (4) at its leg (5) provided on the rear side, comprises at least one keyhole-shaped hook opening (9) and at other leg (6) at least one press button , respectively, a corresponding press button eye (11) of a press button connection (11, 12).

## Revendications

1. Chaise avec dossier (1), lequel présente à l'intérieur d'un rembourrage (3) un raidissement (2) en forme de plaque fabriqué dans un matériau de mousse plastique, **caractérisée en ce que** à l'arrière sur le raidissement (2) en forme de plaque à une certaine distance du bord supérieur du dossier, au moins un premier dôme de fixation (13) surmontant à cet endroit l'épaisseur du rembourrage (3), destiné à un bouton d'accrochage (10) et à l'avant au moins un deuxième dôme de fixation (14) surmontant également à cet endroit l'épaisseur du rembourrage (3), destiné à un bouton poussoir (12), respectivement à un oeillet de bouton poussoir correspondant sont façonnés.

2. Chaise selon la revendication 1, **caractérisée en ce que** elle est pourvue d'un appuie-tête (4) de section transversale approximativement en forme de U, enfoncé sur le bord supérieur du dossier (1), moyennant quoi l'appui-tête (4) comprend deux coques (5,6) sensiblement de forme stable, formant sensiblement le pan de la forme de U, reliées l'une à l'autre de manière à basculer à partir de celui-ci dans une position d'ouverture, qui sont pourvues d'un rembourrage (7) homogène du côté extérieur correspondant à la forme de U.

3. Chaise selon la revendication 2, **caractérisée en ce que** le rembourrage (7) est étiré autour des arêtes extérieures des deux coques (5,6) et fixé sur celles-ci du côté intérieur correspondant à la forme en U.

4. Chaise selon la revendication 2 ou 3, **caractérisée en ce que** les deux coques (5,6) sont des pièces en plastique moulées par injection.

5. Chaise selon la revendication 4, **caractérisée en ce que** les deux coques (5,6) forment une partie en un seul bloc et sont reliées l'une à l'autre par au moins une charnière pelliculaire (8).

6. Chaise selon une des revendications 2 à 5,
**caractérisée en ce que** l'appuie-tête (4) présente sur son pan (5) prévu comme côté arrière, au moins une ouverture d'accrochage (9) en forme de fente de clé et au moins un bouton poussoir, respectivement un oeillet de bouton poussoir (11) d'une liaison par bouton poussoir (11,12) sur son autre pan (6).
